# EUROPÄISCHE PATENTSCHRIFT

(11) **EP 1 843 001 B1**
(45) Veröffentlichungstag und Bekanntmachung des Hinweises auf die Patenterteilung: **24.02.2010**
(21) Anmeldenummer: 06007210.5
(22) Anmeldetag: 05.04.2006
(51) Int. Cl.: E06B 1/38

(54) **Glaspfosten für Ganzglasfassaden**
Supporting glass post for structural glazing
Poteau en verre pour vitrage structurel

(43) Veröffentlichungstag der Anmeldung: 10.10.2007
(73) Patentinhaber: ALUKOL Szerkezetépitö Korlátolt Felelgösségü Társaság, 2441 Szazhalombatta (HU)
(72) Erfinder: Kolozar, György, Dr. Ing., 2440 Szazhalombatta (HU)
(74) Vertreter: Becker Kurig Straus

(56) Entgegenhaltungen:
- EP-A2- 0 525 690
- WO-A-2004/011755
- DE-U1- 29 518 081

## Beschreibung

Die vorliegende Erfindung betrifft Fassadensysteme, Doppelfassaden, vorgehängte Fassaden oder Ganzglasfassaden, die als Außenfassade, oder Solarfassade in Pfosten-Riegelkonstruktion ausgeführt sind. Insbesondere betrifft die vorliegende Erfindung Pfosten für abgehängte oder vorgehängte Ganzglasfassaden. Ganzglasfassaden werden in jüngster Zeit verwendet, um gesamte Häuser durch vorgehängte Ganzglasfassaden von Lärm und Staub abzuschotten. Zusätzlich können Ganzglasfassaden die Klimatisierung von Gebäuden erheblich beeinflussen.

Besonders in der modernen Architektur gewinnt die "Transparenz" einer Fassade immer mehr an Bedeutung. Besonders die Kombination von vorgehängter Ganzglasfassade und dahinter angeordneter Hausfassade ermöglicht es, in dem Haus beispielsweise Fenster zu öffnen, ohne den glatten Gesamteindruck der Fassade durch geöffnete Elemente zu zerstören. Insbesondere bei Ganzglasfassaden und vorgehängten Ganzglasfassaden werden Befestigungselemente, die durch ihre Größe den Gesamteindruck stören können, als ungeeignet empfunden. Es ist insbesondere wünschenswert, Befestigungselemente für Ganzglasfassaden zur Verfügung zu haben, die nicht auf auffällige Rahmen- und Pfosten-Riegel-Systeme angewiesen sind.

Es ist ebenfalls wünschenswert, einen Pfosten für Ganzglasfassaden zu haben, der durchsichtig ist, um einen Schattenwurf durch den Pfosten zu vermeiden. Eine vorgehängte Glasfassade soll dabei Lärm und Staub von der hinter der Ganzglasfassade liegenden Häuserfront abhalten, ohne selber von innen auffällig zu sein. Eine vorgehängte Glasfassade kann zum Teil erheblich die Empfindung eines der Einwohner des Hauses beeinträchtigen, wie leicht nachvollzogen werden kann, wenn man weiß, wie irritierend beispielsweise ein vor einen Haus errichtetes Gerüst sich auf in dem Haus befindliche Personen auswirken kann.

Ein weiterer Nachteil von Eisen- oder Stahlpfosten oder -streben besteht darin, dass diese Bauteile gegen Korrosion geschützt werden müssen. Dies kann entweder durch die Verwendung von Lackierungen, Beschichtungen, Verzinkungen oder von Edelstahl erreicht werden.

Bei den bisher bekannten Ganzglasfassaden sind die Halterungselemente (Pfosten) auch aus Glas gefertigt, siehe zum Beispiel das Dokument EP-A-0525690. Es ist ebenfalls bekannt, punktgehaltene Gläser mit speziellen spinnenförmigen Nirosta-Befestigungselementen an entsprechende Pfosten zu befestigen.

Die vorliegende Erfindung schlägt vor, dieses Ziel einer ästhetischen Verbesserung mit einer Ganzglasfassade mit gläsernen Abstandspfosten gemäß Anspruch 1 zu erreichen, die keinen oder weniger Schatten werfen als herkömmliche Pfosten aus Eisen oder Stahl.

Die vorgeschlagenen Pfosten haben zudem den Vorteil, dass die Lebensdauer der Pfosten durch die Verwendung von Glas bzw. Verbundglas als Werkstoff für die Pfosten in etwa genauso lang ist, wie die Lebensdauer der Glaselemente der restlichen Fassade.

Gemäß eines ersten Aspekts der vorliegenden Erfindung wird ein Glaspfosten für eine Ganzglasfassade bereitgestellt. Der erfindungsgemäße Glaspfosten umfasst einen aus mindestens drei Glasschichten zusammengesetzten Pfostenkörper, der mindestens eine Ausnehmung aufweist. Der Pfostenkörper weist dabei einen Schraubkanal auf, der in die Ausnehmung eingeklebt ist. Durch den Schraubkanal können Glaselemente einer Glasfassade oder eine Glasfassade selbst an dem Pfostenkörper festgeschraubt werden.

Eine Gummidichtung, die sich zumindest teilweise über die Fläche des Glaspfostens erstreckt, die an die Ausnehmung angrenzt, ist an dem Pfosten befestigt.

In einer beispielhaften Ausführungsform sind die Glasschichten zu einem Verbundglas zusammengefügt. Durch den Schichtaufbau kann verhindert werden, dass ein einzelner Sprung oder ein einzelner Riss ein plötzliches Versagen des Pfostens bewirken kann. Insbesondere kann das Verbundglas durch zusätzliche Kunststoff-Schichten aufgebaut sein, die zwischen den jeweiligen Glasschichten angeordnet sind. Vorzugsweise können dabei Folien verwendet werden, wie sie beispielsweise von Verbundglasscheiben von Fahrzeugen oder von schusssicheren Scheiben bekannt sind. Insbesondere können durch die Verwendung von Verbundglas die mechanischen Eigenschaften positiv beeinflusst werden, so dass auch eine statische und dynamische Beanspruchung der Fassadenelemente, insbesondere der Pfosten, nicht zu einem Versagen der Fassade fuhren können.

In einer beispielhaften Ausführungsform ist die Ausnehmung des Glaspfostens zumindest teilweise durch überstehende äußere Glasschichten des zusammengesetzten Pfostenkörpers gebildet. Dadurch wird es ermöglicht, die Ausnehmung durch unterschiedlich ausgeschnittene Glasschichten auszuführen. Insbesondere wenn die Ausnehmung eine Nut bilden soll, reicht es aus, vor dem Zusammenfügen der einzelnen Glasschichten des Pfostens die mittlere(n) Glasschicht(en) mit der entsprechenden Dicke zu wählen, um die Breite der sich ergebenden Nut zu definieren. Die Tiefe der Nut kann durch die Höhe des Überstandes der (mindestens zwei) äußeren Glasschichten bestimmt werden. Durch das Zusammenfügen der einzelnen Glasschichten kann eine Nut einfach durch gerade Schnitte in Flachglas ausgeführt werden, was die Herstellung von Nuten im Vergleich zu Bohren oder Schleifen bedeutend vereinfacht. Ein weiterer Vorteil dieser Konstruktion besteht darin, dass durch den Schichtaufbau bei der Wahl entsprechender Zwischenschichten der Pfosten als Verbundglas ausgeführt werden kann, was insbesondere das Bruchverhalten des Pfostens positiv beeinflusst. Durch den Schichtaufbau kann verhindert werden, dass ein einzelner Sprung oder ein einzelner Riss ein plötzliches Versagen eines Pfostens bewirken kann.

In einer weiteren Ausführungsform der vorliegenden Erfindung ist der, Schraubkanal durch ein Aluminium- oder Edelstahlprofil gebildet, dass in die Ausnehmung eingeklebt ist. Das Aluminiumprofil kann eloxiert sein. Das Aluminium- oder Edelstahlprofil kann mit Gewindebohrungen versehen sein. Das Aluminium- oder Edelstahlprofil kann so ausgeführt sein, dass in das Aluminium- oder Edelstahlprofil beispielsweise selbstschneidende Schrauben eingedreht werden können. Um das Einbringen von Löchern, Bohrungen, Gewinden oder selbstschneidenden Schrauben zu erleichtern, kann das Aluminium- oder Edelstahlprofil mit einer eingepressten oder eingegossenen Nut oder Kerbe versehen sein, die in der Mitte des Aluminium- oder Edelstahlprofils verläuft. Eine derartige Kerbe kann insbesondere das Anbringen von selbstschneidenden Schrauben bei der Montage der Glasfassade stark vereinfachen.

In einer Ausführungsform der vorliegenden Erfindung ist das Aluminium- oder Edelstahlprofil mit der Dichtung versehen, die sich zumindest teilweise über die Fläche erstreckt, die an die Ausnehmung des Glaspfostens angrenzt. Die Dichtung kann beispielsweise durch eine angeformte Leiste oder Lippe in eine entsprechende Ausnehmung an dem Aluminium- oder Edelstahlprofil eingeklemmt bzw. eingedrückt werden. Dadurch können die Glaspfosten bereits bei der Herstellung fertig mit allen relevanten Elementen versehen werden, so dass beim Aufbau darauf verzichtet werden kann, die Dichtung getrennt aufzubringen.

In einer weiteren Ausführungsform der Glaspfosten ist der Schraubkanal durch eine in die Ausnehmung eingeklebte (Edel-) Stahl-Einklebemutter gebildet, die mit mindestens einer Gewindebohrung versehen ist.

Vorzugsweise ist der Schraubkanal in der Ausnehmung des Pfostenkörpers durch Zweikomponentenkleber eingeklebt. Durch die Verwendung von Zweikomponentenkleber wie beispielsweise Zweikomponentensilikon kann sichergestellt werden, dass der Schraubkanal nicht leicht aus der Ausnehmung herausgezogen werden kann. Es wird ebenfalls erwogen, beispielsweise einen mit Füll- oder Faserwerkstoffen verstärkten Zweikomponentenkleber zum Einkleben des Schraubkanals in die Ausnehmung zu verwenden. Durch einen Zweikomponentenkleber kann zusätzlich zu höherer Festigkeit auch eine erhöhte Witterungs- und Alterungsbeständigkeit erreicht werden.

Bei der Erfindung können die Glaspfosten aus mehreren Einscheibensicherheitsgläsern zu einem Verbundsicherheitsglas zusammengeklebt werden, wobei die zwei äußere Scheiben hervorragen und dadurch beispielsweise eine ca. 25x25 mm messende Nut entlang des Glaspfostens entsteht. In diese Nut kann ein eloxiertes Aluminiumprofil oder Edelstahlprofil mit Zweikomponenten-Silikonklebstoff eingeklebt werden. Dieses in dem Glaspfosten eingeklebtes Profil nimmt einerseits die Gummidichtung (eine Auflage für Isoliergläser) und Isolator auf, und dient andererseits als Schraubkanal bei der Befestigung von beispielsweise Isoliergläsem. Dabei können die Isoliergläser beispielsweise mit herkömmlichen A2 Schrauben unmittelbar an den Glaspfosten befestigt werden.

Gemäß einem anderen Aspekte der vorliegenden Erfindung wird eine Glasfassade bereitgestellt. Die Glasfassade wird dabei aus Glaselementen gebildet, die an Pfosten angeschraubt sind. Die Pfosten der Glasfassade umfassen Pfostenkörper die aus mindestens aus drei Glasschichten gebildet sind. Die Pfostenkörper der Glasfassade umfassen jeweils mindestens eine Ausnehmung. In die Ausnehmung der Postenkörper ist dabei ein Schraubkanal eingeklebt, und die Glaselemente sind durch Schrauben an den Schraubkanälen der Pfosten befestigt.

Bevorzugt lässt sich die vorliegende Erfindung ebenfalls auf Glasdächer anwenden, wobei die Pfosten dann als Sparren, Pfetten oder Latten des Glasdachs dienen können.

Es sei ebenfalls bemerkt, dass die Pfostenkonstruktion ebenfalls für die Riegel Glasfassaden in Pfosten-Riegelkonstruktion verwendet werden kann. Es sei ebenfalls angemerkt, dass die Pfostenkonstruktion ebenfalls für die Abstandspfosten von vorgehängten Fassaden verwendet werden kann.

Im Folgenden wird die Erfindung anhand von einzelnen Ausführungsformen beschrieben, die in der Zeichnung dargestellt sind.

Figur 1 stellt einen Querschnitt durch eine Ausführungsform einer erfindungsgemäßen Fassade dar.

Figur 2 stellt eine Aufsicht eine Ausführungsform eines erfindungsgemäßen Pfostens der Fassade von Fassade von Figur 1 dar.

Figur 3 stellt eine Aufsicht einer anderen Ausführungsform eines erfindungsgemäßen Pfostens der Fassade von Fassade von Figur 1 dar.

Figur 4 zeigt eine weitere Ausführungsform von erfindungsgemäßen Abstandspfosten für vorgehängte Fassaden.

Figur 5 stellt einen Querschnitt durch eine andere Ausführungsform einer erfindungsgemäßen Fassade dar.

Sowohl in den Figuren als auch in der Beschreibung werden dieselben oder ähnliche Bezugszeichen verwendet, um auf ähnliche oder gleiche Gegenstände zu verweisen. Die Gegenstände in den Zeichnungen sind teilweise schematisch dargestellt und können daher auch nicht maßstabsgetreu sein.

Figur 1 stellt einen Querschnitt durch eine Ausführungsform einer erfindungsgemäßen Fassade dar. Die Glasfassade selber wird dabei in der Fläche durch hier als Isolierverglasung dargestellte Fassadenelemente 16 bebildet. Die Fassadenelemente 16 werden durch mit Schrauben 18 gehaltene Druckplatten 20 gegen den Pfosten 2 gedrückt bzw. eingeklemmt. Zwischen den Druckplatten 20 und der Fassadenelementen 16 ist eine äußere Gummidichtung 22, und zwischen den Fassadenelementen 16 und dem Glaspfosten 2 ist eine innere Gummidichtung 14 angeordnet, um Spannungsspitzen und damit verbundene Kerbwirkung zu vermeiden, ebenso wie auch um die Fassade nach außen abzudichten.

Die Pfosten sind aus mehreren Glasschichten 4, 6 aufgebaut. Die Glasschichten sind durch entsprechende Zwischenmittel oder Verbindungsschichten zu einem Verbundglas-Pfostenkörper zusammengefügt. Die inneren Glasschichten 6 sind im Vergleich zu den äußeren Glasschichten kürzer ausgeführt, so dass sich zwischen den äußeren Glasschichten eine (Klebe-) Nut mit der Breite der inneren Glasschichten ergibt. Die Nut kann durch eine entsprechende Ausformung der Kontur der inneren Glasschichten 6 auch nur als eine Ausnehmung bzw. Vertiefung ausgeführt sein.

Bei senkrechten Glaspfosten 2 kann sich die Nut über die gesamte Länge des Pfostens, bzw. über die gesamte Höhe der Glasfassade erstrecken.

Die Schrauben 18 sind in einen Schraubkanal 10 eingeschraubt, der mittels eines Zweikomponenten-Silikonklebstoffs 12 in den Glaspfosten geklebt ist. Die Schrauben können selbstschneidend ausgeführt sein, um sich beispielsweise in eine in dem Schraubkanal 10 angeordnete (Schraub-) Nut 24 einzuschrauben bzw. einzuschneiden. Es ist ebenfalls vorgesehen, den Schraubkanal 10 mit Gewindelöchern oder Gewindebohrungen zu versehen, um Druckplatten oder andere Fassadenelemente mit Maschinenschrauben an den Pfosten zu befestigen.

Wie in Figur 1 dargestellt, kann die innere Gummidichtung durch einen Vorsprung oder eine Befestigungsleiste, der oder die in die (Schraub-) Nut 24 des Schraubkanals 10 eingreift, an dem Pfosten 2 befestigt werden. Es ist ebenfalls vorgesehen, die innere Gummidichtung 14 an dem Pfosten 2 anzukleben. Es wird ebenfalls vorgesehen, die äußere Gummidichtung 22 an den Druckplatten 20 durch Kleben zu befestigen.

Figur 2 stellt eine Aufsicht einer Ausführungsform eines erfindungsgemäßen Pfostens der Fassade von Figur 1 entlang der Linie A-A dar. Der Pfosten ist in einer Aufsicht auf die Klebenut bzw. den Schraubkanal 10 des Pfostens 2 dargestellt. Zur besseren Übersichtlichkeit wurde die innere Dichtung 14 nicht dargestellt. In der Aufsicht auf einen Abschnitt des Pfostens 2 sind die äußeren Glasschichten 4 zu erkennen. In der Aufsicht werden die inneren Glasschichten 6 des Pfostens durch den Schraubkanal 10 und den Zweikomponenten-Silikonklebstoff verdeckt. Durch die Wahl der Tiefe (senkrecht zur Fassadenoberfläche) des Pfostens 2 und der Dicke bzw. Breite des Pfostens kann die Stabilität des Pfostens eingestellt werden. Es ist ebenfalls vorgesehen, bei längeren Pfosten im unteren Bereich der Fassade bzw. der Pfosten zusätzliche äußere Glasschichten aufzubringen, die eine höhere (Knick-) Stabilität des Pfostens gewährleisten.

Figur 3 stellt eine Aufsicht einer anderen Ausführungsform eines erfindungsgemäßen Pfostens der Fassade von Fassade von Figur 1 dar. Im Gegensatz zu der Ausführung von Figur 2 ist der Schraubkanal 10 mit einzelnen Gewindebohrungen 26 für Maschinenschrauben versehen.

Figuren 4 bis 6 zeigen weitere Ausführungsformen von erfindungsgemäßen Abstandspfosten für vorgehängte Fassaden.

Figur 4 stellt eine Ausführungsform eines Abstandspfostens für vorgehängt Fassaden oder Doppelfassaden dar. Der Aufbau ist analog dem Aufbau der Pfosten der Figuren 1, 2 und 3. Im Unterschied zu den Pfosten der Figuren 1 bis 3 ist der Abstandspfosten mit einer Ausnehmung und nicht mit einer Nut versehen. Die Ausnehmung kann beispielsweise durch eine rechteckige Ausnehmung in der Kontur der inneren Glasschichten 6 ausgeführt werden. In die Ausnehmung ist ein im Wesentlichen als Klebedübel ausgeführter Schraubkanal 10 eingeklebt, der mit einer (oder mehreren) Gewindebohrung(en) 26 versehen ist. Wie in dem vorstehenden Fall kann auch hier der Schraubkanal 10 durch Zweikomponenten-Silikonklebstoff 12 mit dem Abstandspfosten verklebt sein.

Figur 5 stellt einen Querschnitt durch eine andere Ausführungsform einer erfindungsgemäßen Fassade dar. Die Glasfassade selber wird dabei in der Fläche durch hier als Isolierverglasung dargestellte Fassadenelemente 32 bebildet. Die Fassadenelemente 32

Die Fassadenelemente 32 werden durch mit Schrauben 18 gehaltene Glashalter 28 den Pfosten 2 gedrückt bzw. eingeklemmt. Es ist möglich symmetrische Glashalter zu verwenden mit den jeweils zwei angrenzende Fassadenelemente gleichzeitig gehalten werden können. Es ist auch möglich asymmetrische Glashalter 28 zu verwenden mit den jeweils nur ein Fassadenelement 32 gehalten wird. Es ist ebenfalls möglich symmetrische und asymmetrische Glashalter zu kombinieren (die asymmetrischen zum einhängen fi9xineren der Fassadenelemente und die symmetrischen, um größere Kräfte auf die Fassadenelemente 32aufbringen zu können, ohne ein Biegemoment auf die Befestigungsschraube oder den Schraubkanal auszuüben.

Die Fassadenelemente 34 sind an einer Seite aus Verbundglas gefertigt, um die, durch die Glashalter 28 ausgeübten Kräfte besser aufnehmen zu können. Die Fassadenelemente 34 sind an der Seite and der die Glashalter 28 zwischen die Glasplatten der Isolierverglasung greifen mit Druckverteiler Schienen versehen, die beispielsweise mit Zweikomponenten- (Silikon-) Klebstoff zwischen die äußeren Glasflächen der Isolierverglasung eingeklebt sind, um ausgeübten Kräfte besser aufzunehmen.

Der Spalt zwischen den einzelnen Fassadenelementen kann mit einem Füllmaterial 32 beispielsweise mit einem Filz oder Schaummaterialstreifen oberhalb der Glashalter abgedeckt werden und durch Silikon wasser- und wetterfest verfugt werden.
Zwischen den Fassadenelementen 32 und dem Pfosten 2 ist eine innere Gummidichtung 14 angeordnet, um Spannungsspitzen und damit verbundene Kerbwirkung zu vermeiden, ebenso wie auch um die Fassade nach außen abzudichten.

Wie in Figur 1 sind die Pfosten aus mehreren Glasschichten 4, 6 aufgebaut. Die Glasschichten sind durch entsprechende Zwischenmittel oder Verbindungsschichten zu einem Verbundglas-Pfostenkörper zusammengefügt.

Die Schrauben 18 sind in einen Schraubkanal 10 eingeschraubt, der mittels eines Zweikomponenten-Silikonklebstoffs 12 in den Glaspfosten geklebt ist. Die Schrauben können selbstschneidend ausgeführt sein, um sich beispielsweise in eine in dem Schraubkanal 10 angeordnete (Schraub-) Nut 24 einzuschrauben bzw. einzuschneiden. Es ist ebenfalls vorgesehen, den Schraubkanal 10 mit Gewindelöchern oder Gewindebohrungen zu versehen, um Druckplatten oder andere Fassadenelemente mit Maschinenschrauben an den Pfosten zu befestigen.

Im Gegensatz zu der der in Figur 1 dargestellten Ausführungsform ist der Figur 5 dargestellten Ausführungsform des Pfostens klar zuerkennen, dass die Gummidichtung 14 mittels einer Lippe in den Schraubkanal 10 eingreift und somit nicht extra an dem Pfosten 25 befestigt werden muss.

In Figur 5 ist ebenfalls zu erkennen, dass das Glas der Fassadenelemente 32 nicht auf dem Schraubkanal bzw. Schraubprofil 10 aufliegen. Es ist jedoch ebenfalls in Erwägung zu ziehen den Schraubkanal zu verbreitern, sodass das Glas der Fassadenelemente 32 sich auf dem Schraubkanal bzw. Schraubprofil 10 abstützen kann. Durch eine derartige Konstruktion können die auf den Schraubkanal wirkenden Kräfte zumindest um die durch die Glashalter 28 und die Schrauben 18 ausgeübten Klemmkräfte verringert werden.

Zum erreichen einer höheren Stabilität kann die Tiefe des Pfostens an die erwarteter Belastung angepasst werden. Insbesondere bei hohen Fassagen können die Pfosten durch zusätzliche äußere Glasschichten dicker und stabiler ausgeführt werden. Der Pfosten kann dabei wie ein Baum von unten nach oben Dünner und Schmaler werden, um die höheren Belastungen an dem unteren Ende des Pfostens aufnehmen zu können.

### Bezugszeichenliste

- 2: Glaspfosten
- 4: Äußere Glasschicht
- 6: Innere Glasschicht
- 8: Verbindungsschicht
- 10: Schraubkanal
- 12: Zweikomponenten-Silikonklebstoff
- 14: Innere Gummidichtung
- 16: Fassadenelement / Isolierglas
- 18: Befestigungsschraube
- 20: Druckleiste
- 22: Äußere Gummidichtung
- 24: Nut in dem Schraubkanal
- 26: Gewindebohrung
- 28: Glashalter
- 30: Füllmaterial
- 32: Silikon
- 34: Isolierglas (mit einseitigem Verbundglas

## Patentansprüche

1. Glaspfosten für eine Ganzglasfassade, umfassend
einen aus mindestens drei Glasschichten (4, 6) zusammengesetzten Pfostenkörper (2), **dadurch gekennzeichnet, daß**
a. der Pfostenkörper (2) mindestens eine Ausnehmung aufweist,
b. ein Schraubkanal (10) in die Ausnehmung eingeklebt ist, und
c. eine Gummidichtung (14) an dem Pfosten (2) befestigt ist, die sich zumindest teilweise über die Fläche des Glaspfostens (2) erstreckt, die an die Ausnehmung angrenzt.

2. Glaspfosten nach Anspruch 1, **dadurch gekennzeichnet, dass** die Glasschichten (4, 6) zu einem Verbundglas zusammengefügt sind.

3. Glaspfosten nach Anspruch 1 oder 2, **dadurch gekennzeichnet, dass** die Ausnehmung durch überstehende äußere Glasschichten (4) des zusammengesetzten Pfostenkörpers gebildet ist.

4. Glaspfosten nach einem der Ansprüche 1 bis 3, **dadurch gekennzeichnet, dass** der in die Ausnehmung eingeklebte Schraubkanal (10) durch ein Aluminium- oder Edelstahlprofil gebildet ist.

5. Glaspfosten nach Anspruch 4, wobei das Aluminium- oder Edelstahlprofil mit der Gummidichtung (14) versehen ist.

6. Glaspfosten nach Anspruch 4 oder 5 soweit abhängig von Anspruch 4, wobei die Gummidichtung (14) durch einen Vorsprung oder eine Befestigungsleiste, der oder die in das Aluminium- oder Edelstahlprofil eingreift, an dem Glaspfosten (2) befestigt werden

7. Glaspfosten nach einem der Ansprüche 1 bis 6, **dadurch gekennzeichnet, dass** der in die Ausnehmung eingeklebte Schraubkanal (10) durch eine Stahl-Einklebemutter gebildet ist, die mit einer Gewindebohrung (26) versehen ist.

8. Glaspfosten nach einem der vorstehenden Ansprüche, **dadurch gekennzeichnet, dass** der Schraubkanal (10) in der Ausnehmung des Pfostenkörpers durch Zweikomponentenkleber (12) eingeklebt ist.

9. Glaspfosten nach einem der vorstehenden Ansprüche, **dadurch gekennzeichnet, dass** die Gummidichtung (14) an dem Pfosten (2) angeklebt ist.

10. Glasfassade mit Glaselementen (16, 32), die an Pfosten angeschraubt sind, wobei die Pfosten aus Pfostenkörpern (2) gebildet sind, die aus mindestens drei Glasschichten (4, 6) zusammengesetzt sind, **dadurch gekennzeichnet, dass** der Pfostenkörper (2) mindestens eine Ausnehmung aufweist, in die ein Schraubkanal (10) eingeklebt ist, wobei die Glaselemente (16, 32) durch Schrauben (18), die in die Schraubkanäle (10) eingeschraubt sind, an den Pfosten befestigt sind.

## Claims

1. A glass post for an all-glass façade comprising
a post body (2) composed of at least three glass layers (4, 6) **characterised in that**
a. the post body (2) has at least one recess
b. a screw channel (4) is glued into the recess and
c. a rubber seal (14) is attached to the post (2) extending at least partially over the surface of the glass post (2) adjoining the recess.

2. The glass post in accordance with claim 1 **characterised in that** the glass layers (4, 6) are combined to form a composite glass.

3. The glass post in accordance with claim 1 or 2 **characterised in that** the recess is formed by projecting outer glass layers (4) of the assembled post body.

4. The glass post in accordance with any one of claims 1 to 3 **characterised in that** the screw channel (10) glued into the recess is formed by an aluminium or stainless steel profile.

5. The glass post in accordance with claim 4 whereby the aluminium or stainless steel profile is provided with the rubber seal (14).

6. The glass post in accordance with claim 4, or 5 insofar as it is dependent on claim 4, whereby the rubber seal (14) is attached to the glass post (2) by way of a projection or a fastening strip which engages in the aluminium or stainless steel profile.

7. The glass post in accordance with any one of claims 1 to 6 **characterised in that** the screw channel (10) glued into the recess (10) is formed by a steel push-in nut provided with a threaded boring.

8. The glass post in accordance with any one of the preceding claims **characterised in that** the screw channel (10) is glued into the recess of the post body by way of a dual-component adhesive (12).

9. The glass post in accordance with any one of the preceding claims **characterised in that** the rubber seal (14) is glued onto the post (2).

10. The glass façade with glass elements (16, 32) that are screwed onto posts, whereby the posts are formed of post bodies (2) composed of at least three glass layers (4, 6), **characterised in that** the post body (2) has at least one recess into which a screw channel (10) is glued, whereby the glass elements (16, 32) are screwed by means of screws (18) into the screw channels (10) which are attached to the post.

## Revendications

1. Montant de verre pour une façade entièrement vitrée comprenant un corps de montants (2) composé d'au moins trois couches de verre (4, 6), **caractérisé en ce que**
a. le corps de montants (2) présente au moins un évidement,
b. un canal fileté (10) est collé dans l'évidement, et
c. un joint en caoutchouc (14) est fixé sur le montant (2) et s'étend au moins partiellement sur la surface du montant de verre (2) délimitée sur l'évidement.

2. Montant de verre selon la revendication 1, **caractérisé en ce que** les couches de verre (4, 6) sont ointes en un verre composite.

3. Montant de verre selon la revendication 1 ou 2, **caractérisé en ce que** l'évidement est formé par des couches de verre (4) extérieures en saillie du corps de montants composé.

4. Montant de verre selon l'une des revendications 1 à 3, **caractérisé en ce que** le canal fileté (10) collé dans l'évidement est formé par un profilé en aluminium ou en acier inoxydable.

5. Montant de verre selon la revendication 4, **caractérisé en ce que** le profilé en aluminium ou en acier inoxydable est muni du joint en caoutchouc (14).

6. Montant de verre selon la revendication 4 ou 5, dans la mesure où il dépend de la revendication 4, dans lequel le joint en caoutchouc (14) est fixé sur le montant de verre (2) par une saillie ou une baguette de fixation qui se met en prise dans le profilé en aluminium ou en acier inoxydable.

7. Montant de verre selon l'une des revendications 1 à 6, **caractérisé en ce que** le canal fileté (10) collé dans l'évidement est formé par un écrou à insérer en acier muni d'un trou taraudé (26).

8. Montant de verre selon l'une des revendications précédentes, **caractérisé en ce que** le canal fileté (10) dans l'évidement du corps de montants est collé par une colle bi-composants (12).

9. Montant de verre selon l'une des revendications précédentes, **caractérisé en ce que** le joint en caoutchouc (14) est collé sur le montant (2).

10. Façade vitrée avec des éléments vitrés (16, 32) qui sont vissés sur des montants, sachant que les montants sont formés par des corps de montants (2) qui sont composés d'au moins trois couches de verre (4, 6), **caractérisée en ce que** le corps de montants (2) présente au moins un évidement dans lequel un canal fileté (10) est collé, sachant que les éléments vitrés (16, 32) sont fixés sur les montants par des vis (18) vissées dans les canaux filetés (10).
